# DEMANDE DE BREVET EUROPEEN

(11) **EP 1 310 839 A1**
(43) Date de publication de la demande: **14.05.2003**
(21) Numéro de dépôt: 01204325.3
(22) Date de dépôt: 13.11.2001
(51) Int. Cl.: G04B 27/00, G04B 27/02, G04B 19/24

(54) **Dispositif de remontage et de mise à l'heure d'une pièce d'horlogerie telle qu'une montre-calendrier comportant un disque des quantièmes**

(71) Demandeur: Glashütter Uhrenbetrieb GmbH, 01768 Glashütte/Sachsen (DE)
(72) Inventeur: Schneider, Mathias, 01809 Heidenau (DE)
(74) Mandataire: Thérond, Gérard Raymond

(57) **Abrégé**

La présente invention concerne un dispositif de remontage et de mise à l'heure d'une pièce d'horlogerie telle qu'une montre-calendrier (1) comportant un disque des quantièmes (14), caractérisé en ce que ce dispositif comprend une couronne (12) disposée dans le plan supérieur de la montre (1) parallèle au plan du mouvement (18).

## Description

La présente invention concerne un dispositif de remontage et de mise à l'heure pour une pièce d'horlogerie, en particulier une montre-calendrier comportant un disque des quantièmes.

On connaît par la demande internationale WO 97/44715 un dispositif de mise à l'heure pour une montre. Ce dispositif comprend une lunette tournante placée à l'extérieur de la boîte. Cette lunette présente une denture de chant avec laquelle coopère un pignon porté par une tige de commande dotée d'une couronne. Selon que la couronne est disposée dans une première ou dans une seconde position tirée, la commande en rotation de la lunette provoque la rotation simultanée de la tige de commande et permet, par exemple, de régler l'affichage de l'heure courante ou une alarme.

Le dispositif brièvement décrit ci-dessus permet de régler plus facilement les différentes fonctions de la montre. En particulier, il suffit de tirer la tige de commande dans la position recherchée puis de tourner la lunette pour effectuer le réglage. Comme la lunette tournante est placée sur le dessus de la boîte de la montre, elle est très facilement accessible, ce qui permet au porteur de ladite montre d'effectuer les réglages sans retirer sa montre du poignet.

Ce dispositif a également comme avantage de procurer une montre aux formes épurées. En effet, lorsque la tige de commande n'est pas dans une position tirée, sa couronne est noyée dans la carrure de la montre, de sorte que cette carrure présente une surface lisse et pratiquement continue, exempte de toute protubérance. Ceci n'est bien entendu pas le cas des montres classiques dont la couronne fait généralement saillie de la carrure.

Un inconvénient du type de dispositif dont il est question ici réside néanmoins dans le fait qu'il occupe passablement de place. En effet, la lunette s'étend sur tout le pourtour extérieur de la montre, ce qui oblige à prévoir une place suffisante pour son montage. Le plus souvent, cet espace est dégagé en réduisant la taille de la glace et du cadran, ce qui nuit à la lisibilité des informations affichées par la montre. Ce problème se pose avec une acuité toute particulière lorsque la montre possède un disque des quantièmes affichant la date du mois. Dans un mode de réalisation usuel, ce disque des quantièmes est formé par un anneau denté intérieurement et dont le diamètre extérieur est sensiblement égal à celui du mouvement d'horlogerie. Il est généralement entraîné par un doigt élastique porté par une roue de commande elle-même reliée à la roue des heures. Le doigt agit une fois par jour sur une dent du disque des quantièmes pour le déplacer d'un trente et unième de tour.

Si, en raison de la présence de la lunette tournante, on est obligé de réduire le diamètre du disque des quantièmes, cela affectera la lisibilité des chiffres indiquant les dates apposés sur ce disque. Pour remédier à ce problème, une solution connue consiste à prévoir deux anneaux des quantièmes disposés concentriquement l'un par rapport à l'autre. Dans ce mode de réalisation, l'anneau extérieur porte des chiffres indiquant les unités de la date du mois, tandis que sur l'anneau intérieur sont apposés les chiffres indiquant les dizaines du quantième. Le fait d'utiliser deux anneaux de grand diamètre permet de reporter sur ces anneaux des chiffres indiquant les unités et les dizaines de la date du mois de plus grandes dimensions et donc plus facilement lisibles. On comprendra néanmoins aisément qu'un tel dispositif est complexe et donc d'un prix de revient plus élevé.

La présente invention a pour but de remédier aux problèmes susmentionnés ainsi qu'à d'autres encore en proposant un dispositif notamment pour la mise à l'heure d'une montre-calendrier fiable et peu encombrant.

A cet effet, la présente invention concerne un dispositif de remontage et de mise à l'heure d'une pièce d'horlogerie telle qu'une montre-calendrier comportant un disque des quantièmes, caractérisé en ce que ce dispositif comprend une couronne disposée dans le plan horizontal supérieur de la montre parallèle au plan du mouvement.

Grâce à ces caractéristiques, la présente invention procure un dispositif de remontage et de mise à l'heure auquel l'utilisateur peut très facilement avoir accès sans être pour cela obligé de quitter sa montre. De plus, le dispositif de remontage et de mise à l'heure selon l'invention occupe peu de place, ce qui laisse en conséquence un espace suffisant notamment pour le cadran de la montre, et permet donc de garantir une bonne lisibilité des informations affichées par la montre. Enfin, une montre équipée du dispositif selon l'invention présente des lignes pures et élégantes dans la mesure où aucune couronne ne vient faire saillie de sa carrure.

Selon une autre caractéristique de l'invention, le disque des quantièmes est formé par un anneau denté intérieurement et dont le diamètre extérieur est sensiblement égal au diamètre de la boîte de la montre.

Comme le dispositif selon l'invention prend peu de place, le diamètre, et donc le périmètre du disque des quantièmes, peuvent être augmentés, ce qui permet d'apposer sur ce disque des chiffres indiquant la date du mois de plus grandes dimensions, et donc plus facilement lisibles. En outre, l'indicateur de quantièmes comprend un anneau unique, ce qui simplifie la construction et garantit un fonctionnement fiable.

Selon encore une autre caractéristique de l'invention, la couronne et un guichet percé dans le cadran de la montre à travers lequel le quantième d'un jour du mois donné est visible sont disposés de manière diamétralement opposée l'un par rapport à l'autre sur le pourtour extérieur de la montre. De la sorte, l'aspect esthétique de la montre s'en trouve grandement amélioré.

D'autres caractéristiques et avantages de la présente invention ressortiront plus clairement de la description détaillée qui suit d'un exemple de réalisation du dispositif de remontage et de mise à l'heure selon l'invention, cet exemple étant donné à titre purement illustratif et non limitatif seulement, en liaison avec les dessins annexés dans lesquels :
- la figure 1 est une vue en plan montrant l'aspect général de la pièce d'horlogerie selon l'invention sur laquelle on voit que le guichet percé dans le cadran de la montre et à travers lequel le nombre indiquant le jour du mois est visible et la couronne de remontage et de mise à l'heure sont disposés de manière diamétralement opposée sur le pourtour extérieur de ladite montre, respectivement à neuf heures et à trois heures;
- la figure 2 est une vue en élévation de la pièce d'horlogerie de la figure 1, ladite pièce d'horlogerie étant représentée du côté où se situe la couronne, et
- la figure 3 est une vue en coupe selon l'axe trois heures-neuf heures de la pièce d'horlogerie représentée à la figure 1.

La présente invention procède de l'idée générale inventive consistant à munir une pièce d'horlogerie du type montre-bracelet d'un dispositif de remontage et de mise à l'heure qui soit accessible depuis la face supérieure de la montre, de sorte que le porteur d'une telle montre ne soit pas obligé de la retirer de son poignet pour procéder aux réglages voulus. En outre, le dispositif selon l'invention prend très peu de place, ce qui le destine en particulier à des montres-calendrier comprenant un disque des quantièmes. En effet, en raison de la place laissée vacante par le dispositif selon l'invention, le disque des quantièmes peut être de grande dimension, ce qui permet d'apposer sur ce disque des nombres indiquant la date du mois plus grands et donc mieux lisibles.

La présente invention va être décrite en liaison avec une montre-calendrier comportant un disque des quantièmes. Il va bien entendu de soi que cet exemple est donné à titre purement illustratif seulement, et que le dispositif selon l'invention peut être appliqué à tout type de montre-bracelet.

La figure 1 montre une vue en plan d'une pièce d'horlogerie selon l'invention. Désignée dans son ensemble par la référence numérique 1, cette pièce d'horlogerie comprend des aiguilles indicatrices de l'heure 2, des minutes 4 et des secondes 6. Les aiguilles 2, 4 et 6 se déplacent au-dessus d'un cadran 8 dans lequel est percé un guichet 10 au travers duquel apparaît un nombre indiquant le quantième.

Comme cela est visible sur la figure 1, le guichet 10 et une couronne crantée 12 que comprend le dispositif de remontage et de mise à l'heure selon l'invention sont disposés de manière diamétralement opposée, respectivement à neuf heures et à trois heures, sur le pourtour extérieur de la montre 1. Par diamétralement opposé, on entend que le centre de la couronne 12 et celui du guichet 10 sont alignés selon une même droite et sont disposés à égales distances du centre de la montre 1 matérialisé par l'axe portant les aiguilles indicatrices 2, 4 et 6. Cette disposition dans laquelle le guichet 10 fait pendant à la couronne 12 confère à la montre 1 un aspect esthétique nouveau et attrayant. Bien entendu, le guichet 10 et la couronne 12 pourraient être disposés en un autre endroit relativement au pourtour de la montre 1, par exemple à midi et six heures respectivement. Toujours sur la figure 1, on voit que deux échancrures 13 sont ménagées à la périphérie de la montre 1 pour dégager la place nécessaire à l'agencement de la couronne 12 et du guichet 10.

En se référant maintenant aux figures 2 et 3, on voit que les nombres indiquant la date du mois sont portés par un disque des quantièmes 14 qui se déplace en dessous du cadran 8 de la montre 1. Ce disque des quantièmes 14 est formé par un anneau présentant une denture intérieure 15 et dont le diamètre extérieur est, conformément à une caractéristique de l'invention, sensiblement égal au diamètre de la montre 1. Plus précisément, l'anneau des quantièmes 14 présente une structure étagée avec une partie d'affichage en forme de couronne 16 déportée vers la périphérie de la montre 1 et s'étendant jusqu'en dessous de la couronne de remontage et de mise à l'heure 12. Le diamètre, et donc le périmètre du disque des quantièmes 14, ne sont pratiquement limités que par les dimensions extérieures de la montre 1, ce qui permet d'apposer sur ce disque 14 des chiffres de plus grandes dimensions et donc plus facilement lisibles. Ce résultat particulièrement avantageux est dû au fait que le dispositif de remontage et de mise à l'heure selon l'invention dont la couronne 12 fait partie prend très peu de place. En effet, la couronne 12 n'empiète que partiellement sur la périphérie de la montre 1, de sorte que l'on n'est pas obligé de réduire la taille de la glace 17 et du cadran 8 pour dégager la place nécessaire afin de pouvoir monter, par exemple, une lunette tournante comme tel était le cas dans l'art antérieur.

Un autre avantage de l'invention peut être vu dans le fait que, comme on peut apposer des chiffres de grandes dimensions sur le disque de quantièmes 14, il n'est pas nécessaire de prévoir, par exemple, deux anneaux concentriques qui porteraient pour l'un les unités de la date du mois, et pour l'autre les dizaines de cette date, afin de rendre ces indications mieux visibles. La présente invention procure donc un mécanisme de quantième plus simple et par conséquent plus fiable et meilleur marché.

Le disque des quantièmes 14 est entraîné en rotation de façon appropriée par le mouvement 18 de la montre 1. Le mécanisme d'entraînement du disque des quantièmes ne sera pas décrit ici dans la mesure où il ne fait pas l'objet de la présente demande de brevet. En outre, l'homme du métier dispose de tous les enseignements qui lui sont nécessaires pour réaliser un tel mécanisme.

Comme cela ressort clairement de la figure 2, la couronne 12 est disposée dans le plan horizontal supérieur de la montre 1 parallèle au plan du mouvement 18. Elle est donc facilement accessible et peut être actionnée par l'utilisateur sans que celui-ci n'ait à retirer la montre 1 de son poignet. Cette couronne 12 présente une denture de chant 20 avec laquelle coopère une roue 22 montée par l'intermédiaire d'un carré 24 sur une tige de commande 26 mobile axialement. La roue 22 est en permanence en prise avec le carré 24.

Selon une première variante de réalisation non représentée au dessin, la denture de chant 20 est faite d'une pièce avec la couronne crantée 12. Selon une seconde variante de réalisation visible sur la figure 3, une roue dentée 28 est montée, par exemple au moyen d'une vis 30, sur un axe central 32 que présente la couronne 12 et qui s'étend perpendiculairement au plan du mouvement 18. Bien entendu, les roues 28 et 22 sont disposées perpendiculairement l'une par rapport à l'autre pour pouvoir engrener.

Comme cela a été mentionné ci-dessus, la tige de commande 26 est mobile axialement par exemple entre trois positions distinctes. Dans une première position qui est celle représentée à la figure 3, la tête 34 de ladite tige de commande 26 est noyée dans la carrure de la montre 1. La commande en rotation de la couronne 12 provoque alors la rotation simultanée de la tige de commande 26 qui va, par exemple, au moyen d'un ensemble de mobiles non représenté au dessin, remonter le mouvement horloger de la montre 1. Dans une seconde position tirée de la tige de commande 26, la rotation de cette tige 26, provoquée par l'actionnement de la couronne crantée 12, va permettre, par exemple, à l'utilisateur de régler l'heure affichée par la montre 1. Enfin, lorsqu'elle est dans une troisième position tirée, la tige de commande 26 peut permettre, toujours à titre d'exemple, de modifier l'affichage du quantième. Il va de soi que les exemples donnés ci-dessus le sont à titre purement illustratif seulement, et que l'on peut envisager de régler tout autre type de fonction au moyen de la tige de commande 26.

Bien entendu, quelle que soit la position occupée par la tige de commande 26, cette dernière est toujours en liaison avec la couronne 12 par l'intermédiaire de sa roue dentée 22 qui coopère avec la roue dentée 28 de ladite couronne 12. Ceci est rendu possible grâce au fait que la roue 22 est immobilisée axialement et montée par un carré 24 sur la tige de commande 26, ce qui permet à cette dernière de coulisser à travers ledit carré 24.

On remarquera qu'une creusure 38 a été pratiquée dans la carrure 36 de la montre 1 au niveau de la tête 34 de la tige de commande 26, ceci afin de permettre à l'utilisateur de glisser un ongle dans cette creusure 38 et de pouvoir tirer sans peine ladite tige de commande 26. D'autre part, un trou traversant 40 est percé dans la carrure 36 en regard du guichet 10 au travers duquel apparaissent les nombres indiquant le quantième. Ce trou 40 est adapté en forme et en dimension pour recevoir une lentille 42 faisant office de loupe et procurant une image agrandie du nombre indiquant la date du mois pour rendre ce nombre mieux lisible encore. De plus, comme on peut le constater à l'examen de la figure 3, le dessus de la couronne 12, de la glace 17 et de la lentille 42 mentionnée ci-avant sont sensiblement dans un même plan, de sorte que la montre 1 présente une surface supérieure exempte d'aspérités auxquelles une manche de chemise ou de veste pourrait s'accrocher.

Il va de soi que la présente invention n'est pas limitée au mode de réalisation qui vient d'être décrit, et que diverses modifications et variantes simples peuvent être envisagées sans sortir du cadre de la présente invention.

## Revendications

1. Dispositif de remontage et de mise à l'heure d'une pièce d'horlogerie telle qu'une montre-calendrier (1) comportant un disque des quantièmes (14), **caractérisé en ce que** ce dispositif comprend une couronne (12) disposée dans le plan supérieur de la montre (1) parallèle au plan du mouvement (18).

2. Dispositif selon la revendication 1, **caractérisé en ce que** la couronne (12) coopère avec une tige de commande (26) mobile axialement dans le plan du mouvement (18).

3. Dispositif selon la revendication 2, **caractérisé en ce que** la couronne (12) présente une denture de chant (20) avec laquelle coopère une roue (22) montée sur la tige de commande (26).

4. Dispositif selon la revendication 3, **caractérisé en ce que** la denture de chant (20) est faite d'une pièce avec la couronne crantée (12).

5. Dispositif selon la revendication 3, **caractérisé en ce qu'**une roue dentée (28) est montée sur un axe (32) que présente la couronne (12) et qui s'étend perpendiculairement au plan du mouvement (18).

6. Dispositif selon l'une quelconque des revendications 3 à 5, **caractérisé en ce que** la roue (22) est montée par l'intermédiaire d'un carré (24) sur la tige de commande (26).

7. Dispositif selon l'une quelconque des revendications 1 à 6, **caractérisé en ce que** le disque des quantièmes (14) est formé par un anneau denté intérieurement et dont le diamètre extérieur est sensiblement égal à celui de la boîte de montre (1).

8. Dispositif selon l'une quelconque des revendications 1 à 7, **caractérisé en ce que** la montre (1) comprend un cadran (8) dans lequel est percé un guichet (10) au travers duquel apparaît un nombre indiquant le quantième, le guichet (10) et la couronne (12) étant disposés de manière diamétralement opposée l'un par rapport à l'autre sur le pourtour de la montre (1).
